# EUROPÄISCHE PATENTANMELDUNG

(11) **EP 3 357 824 A2**
(43) Veröffentlichungstag der Anmeldung: **08.08.2018**
(21) Anmeldenummer: 18154673.0
(22) Anmeldetag: 01.02.2018
(51) Int. Cl.: B65D 5/42

(54) **TRANSPORTHILFE ZUR TRANSPORTSICHERUNG EINES FLEXIBLEN SCHÜTTGUTBEHÄLTERS SOWIE EIN KARTONZUSCHNITT FÜR EINE SOLCHE TRANSPORTHILFE**

(30) Priorität: 02.02.2017 DE 202017100554 U
(71) Anmelder: Nordpack GmbH, 30916 Isernhagen (DE)
(72) Erfinder: PRAHL, Andreas Prahl, 30900 Wedemark (DE)
(74) Vertreter: Scheffler, Jörg

(57) **Zusammenfassung**

Die Erfindung betrifft eine Transporthilfe (1) aus Karton zur Transportsicherung eines als ein flexibler Tragbeutel aus einem Kunststoffgewebe ausgeführten Schüttgutbehälters, wobei die Transporthilfe (1) hinsichtlich der Umfangsabmessungen mit dem Schüttgutbehälter im Wesentlichen übereinstimmt. Die Transporthilfe (1) hat einen randseitigen, teilweise keilförmigen bzw. rampenförmigen Vorsprung (2), sodass der Schüttgutbehälter in seinem zentralen Bereich auf einer horizontalen Auflagefläche (3) und an zwei einander gegenüberliegenden Randbereichen auf einer Schrägfläche (4) als Stützfläche aufliegt. Hierdurch wird das in dem Schüttgutbehälter enthaltene Schüttgut infolge der schrägen Ebene durch eine in Richtung der Mitte der Transporthilfe (1) gerichtete Wirkkomponenten der Schwerkraft beaufschlagt und infolgedessen stabilisiert, sodass insbesondere eine unerwünschte seitliche Verlagerung sowie eine Auswölbung des Schüttgutbehälters verhindert wird.

## Beschreibung

Die Erfindung betrifft eine Transporthilfe, vorzugsweise aus Karton, zur Transportsicherung eines flexiblen Schüttgutbehälters, insbesondere aus einem Kunststoffgewebe zur Aufnahme von Gütern, insbesondere Schüttgütern, wobei die Transporthilfe einen randseitigen Vorsprung mit einer den Schüttgutbehälter umfangsseitig einschließenden Abwinkelung und eine Auflagefläche für den Schüttgutbehälter aufweist. Weiterhin betrifft die Erfindung einen Kartonzuschnitt für eine solche Transporthilfe.

Es ist bekannt, großvolumige flexible Schüttgutbehälter, die auch als Big-Bags oder flexible intermediate bulk Container (FIBC) bezeichnet werden, dazu einzusetzen, Massengüter oder Rohstoffe, wie etwa Pulver, Granulate, sand- oder kiesartige Stoffe, insbesondere im Lebensmittelbereich, in der pharmazeutischen oder chemischen Industrie, aber auch in der Bauindustrie zu transportieren. Dabei werden solche flexiblen Schüttgutbehälter häufig in großer Zahl mit Fahrzeugen wie Lastkraftwagen, Schiffen oder Eisenbahnwaggons, oder auch mit Flugzeugen befördert.

Die flexiblen Schüttgutbehälter sind zumindest im oberen Bereich mit Tragschlaufen zum Anheben des Schüttgutbehälters beispielsweise mittels einer Gabel eines Flurförderzeuges ausgestattet.

Die flexiblen Schüttgutbehälter weisen in der Regel einen quaderförmigen Befüllraum auf, der sich je nach Füllgut mehr oder weniger konvex auswölbt. Insbesondere haben die vorstehend beispielhaft aufgeführten Massengüter die Eigenschaft, dass sie nach dem Einfüllen in den flexiblen Schüttgutbehälter in ihrer Gesamtheit nicht formstabil und standfest sind. Dies macht sich insbesondere beim Transport von Schüttgütern in Lastkraftwagen und Flugzeugen und beim Stapeln der Schüttgutbehälter bemerkbar.

Bei hohen Beschleunigungen, beispielsweise beim plötzlichen Bremsen, aber auch bei Vertikalanregungen, etwa bei Fahrten über Schlaglöcher, können daher die Schüttgüter in den flexiblen Schüttgutbehältern in Bewegung geraten. Dieses unerwünschte Verhalten kann insbesondere bei Lastkraftwagen und Flugzeugen zu erheblichen dynamischen Kraftwirkungen führen und macht eine Ladungssicherung erforderlich.

Vielfach werden die Ladungsträger mit Gütern beladen und ohne Sicherung versandt. Vor allem die die auf dem Ladungsträger befindlichen Schüttgutbehälter einwirkenden Transportbelastungen werden von den Verladern vielfach unterschätzt. In der Praxis werden daher allenfalls einfache Hilfsmittel zur Sicherung, beispielsweise Holzkonstruktionen, Sperrstangen, Netze, Antirutschmaterialien, Spanngurte oder auch Folien, eingesetzt.

Es sind schon Versuche unternommen worden, derartige Schüttgutbehälter durch die Tragschlaufen durchgreifende Gurte am Fahrzeugboden zu sichern. Damit besteht jedoch die Gefahr, dass die Tragschlaufen abreißen, da diese nur für einen Zug von oben ausgebildet sind.

Oft werden daher Spanngurte von oben über die Schüttgutbehälter geführt und dann unten an einer Palette gesichert. Dabei ist jedoch häufig zu beobachten, dass der Schüttgutbehälter komprimiert wird, sodass die Befüllung teilweise seitlich ausweicht bzw. verdichtet wird und dadurch die Vorspannkraft während der Fahrt nachlässt und die Spanngurte ihre Sicherungsfunktionen nicht mehr erfüllen kann.

Aus der DE 199 55 086 A1 ist ein Schüttgutbehälter bekannt, der einen überkragenden Bodenabschnitt und eine Gleitplatte aufweist. Der überkragende Bodenabschnitt wird von einer Greifvorrichtung am Gabelstapler ergriffen, so dass der Schüttgutbehälter auf die Gabeln hinauf gezogen werden kann.

Eine aus der DE 20 2012 104 628 U1 bekannte Transporthilfe hat zum Transportieren von Gütern, insbesondere von Sackware, mittels Flurförderzeugen zwei tunnelförmige Auswölbungen zur Aufnahme von Gabelstaplerzinken und einen umlaufenden, nach oben oder unten abgewinkelten Rand.

Eine ähnliche Transporthilfe ist auch aus der WO 01/34484 A1 zum Transport von Big-Bags bekannt, die eine an die Größe der Big-Bag angepasste Palette aufweist.

Es ist auch bereits bekannt, anstelle der Standardpaletten sogenannten Slip Sheets zu verwenden, wie sie beispielsweise in US 5,503,517 A offenbart sind. Diese haben eine Höhe von lediglich einigen Millimetern und weisen an einer oder mehreren Seiten hochgestellte Randlippen auf, um mit Hilfe eines Gabelstaplers unter die Slip Sheets zu gelangen.

Aus der DE 20 2004 006 431 U1 ist ein flexibler Schüttgutbehälter mit einem Tragbeutel aus einem Kunststoffgewebe bekannt, der wenigstens zwei an der Unterseite des Tragbeutels angeordnete balken- oder stabförmige Elemente aufweist, sodass die Gabeln eines Hubwagens unter den Schüttgutbehälter geschoben werden können.

Ferner betrifft die DE 10 2008 046 122 A1 ein Verzurrsystem zum Befestigen einer Gruppe von festen oder flexiblen Behältern zum Transport von Schüttgut auf einem Ladungsträger.

Aus der DE 10 2009 060 472 A1 ist ein flexibler Schüttgutbehälter mit Tragschlaufen in seinem oberen Bereich bekannt, über die der Schüttgutbehälter anhebbar ist, sowie mit unterhalb der Tragschlaufen angeordneten Halteeinrichtung zu seiner Sicherung an einer Palette.

Ferner ist in der GB 2 255 963 A ein beispielsweise aus Polypropylen hergestellter flexibler Container beschrieben, der mit einer Palette verbunden ist.

Der Erfindung liegt die Aufgabe zugrunde, eine Transporthilfe zu schaffen, durch die mit geringem Aufwand einerseits eine zuverlässige Stabilisierung, insbesondere Formstabilisierung des zumindest teilweise befüllten Schüttgutbehälters, andererseits ein wirkungsvoller Schutz gegenüber einer unerwünschten Verlagerung, insbesondere bei dynamischen Krafteinwirkungen im Laderaum von Fahrzeugen, erreicht wird. Weiterhin soll ein Kartonzuschnitt für eine solche Transporthilfe geschaffen werden.

Diese Aufgabe wird erfindungsgemäß mit einer Transporthilfe gemäß den Merkmalen des Anspruches 1 gelöst. Die Unteransprüche betreffen besonders zweckmäßige Weiterbildungen der Erfindung.

Erfindungsgemäß ist also eine Transporthilfe vorgesehen, bei welcher der randseitige Vorsprung eine mit der ersten Abwinkelung entlang einer ersten Rilllinie als Knicklinie verbundene zweite Abwinkelung aufweist, die mit der ersten Abwinkelung einen spitzen Winkel einschließt und dadurch eine an der Auflagefläche abgestützte und von dieser zu der ersten Abwinkelung nach außen ansteigende Schrägfläche als weitere Auflagefläche bildet.

Hierdurch wird in überraschend einfacher Weise eine Transport- und Ladungssicherung geschaffen, die einerseits einen wirkungsvollen Schutz gegenüber einer unerwünschten Verlagerung des Schüttgutbehälters auf seiner Unterlage, beispielsweise einer Palette, bietet, andererseits zugleich einer unerwünschten konvexen Auswölbung des Schüttgutbehälters entgegenwirkt, indem der randseitige Vorsprung durch eine Schräg- bzw. Stützfläche gebildet ist. Indem nämlich eine auf dieser Schrägfläche aufliegende Randschicht des Schüttgutes gegenüber dem zentralen Volumen des Schüttgutes angehoben ist, wird unter dem Einfluss der Schwerkraft ein zur Mitte der Auflagefläche gerichteter Kraftvektor erzeugt, der maßgeblich zu einer Stabilisierung des Schüttgutes in dem Schüttgutbehälter beiträgt. Bei Versuchen hat sich bereits gezeigt, dass der Schüttgutbehälter bereits durch diese Maßnahme derart stabilisiert wird, dass aufwendige zusätzliche Sicherungsmaßnahmen oftmals entfallen können. Darüber hinaus erweist sich die Keilwirkung auch zur Vermeidung des Verrutschens als überaus effektiv, sodass hier auf zusätzlich Maßnahmen zur Erhöhung der Haftreibung verzichtet werden kann. Dabei ist hervorzuheben, dass die Abwinkelungen den Schüttgutbehälter anders als beim Stand der Technik nicht umfangsseitig einschließen, sodass die erfindungsgemäße Transporthilfe auch keinen randseitige Überstand gegenüber der Umfangskontur des Schüttgutbehälters erfordert. Obwohl die Auflagefläche grundsätzlich eine durchgängig geschlossene Beschaffenheit aufweist, können erfindungsgemäß auch Varianten mit Durchbrechungen realisiert werden. Selbst Bauformen, bei denen die Auflagefläche auf die Abwinkelungen beschränkt und daher keine zusätzliche zentrale Auflagefläche vorhanden ist, lassen sich so problemlos realisieren.

Eine weitere, ebenfalls besonders vorteilhafte Ausführungsform der Erfindung wird auch dadurch realisiert, dass die zweite Abwinkelung entlang einer zweiten Rilllinie mit einer dritten Abwinkelung verbunden ist, welche mit einem der zweiten Rilllinie abgewandten äußeren Randabschnitt gegen die erste Abwinkelung und/oder der Auflagefläche anliegt. Hierbei dient die dritte Abwinkelung primär der Stabilisierung der ersten und zweiten Abwinkelung, indem die drei Abwinkelungen einen geschlossenen prismatischen Hohlkörper bilden. Die dritte Abwinkelung liegt dabei flächig und parallel auf der Auflagefläche auf und verhindert so durch den Reibschluss eine unerwünschte Verlagerung der zweiten Abwinkelung.

Weiterhin ist es besonders vorteilhaft, wenn der äußere Randbereich der dritten Abwinkelung zumindest eine Stecklasche aufweist, welche in einen Steckschlitz in der ersten Abwinkelung, insbesondere im Bereich einer Rilllinie zwischen der Auflagefläche und der ersten Abwinkelung eingesteckt ist. Hierdurch wird zugleich durch die Stecklasche ein Formschluss zwischen der ersten und der dritten Abwinkelung erreicht, um so die Belastbarkeit der Schrägfläche zu erhöhen und insbesondere auch ein seitliches Abgleiten in Richtung der Rilllinie zu vermeiden. Zudem ergibt sich dadurch eine definierte Sollposition der verschiedenen Abwinkelungen, die sich problemlos visuell überprüfen lässt.

Dabei hat es sich zudem bereits als besonders sinnvoll erwiesen, wenn mehrere jeweils durch die zweite Abwinkelung gebildete Schrägflächen paarweise einander gegenüberliegend angeordnet und symmetrisch ausgeführt sind. Auf diese Weise ist sichergestellt, dass die aus den Schrägflächen resultierenden, in Richtung des zentralen Bereiches der Transporthilfe wirkenden Vektorkräfte sich gegeneinander aufheben, sodass sich die gewünschte Stabilisierung ergibt.

Obwohl bei solchen Transporthilfen, die eine polygonale, nicht rechteckige Grundform aufweisen, unterschiedliche geometrische Formen der Schrägfläche denkbar und realisierbar sind, hat es sich bereits als besonders praxisnah erwiesen, wenn die Rilllinien zwischen den Abwinkelungen parallel zueinander verlaufen.

An allen Seiten der Transporthilfe können solche Schrägflächen vorgesehen und miteinander verbunden sein, deren Neigung vorzugsweise übereinstimmend gewählt wird. Bei einer anderen, ebenfalls besonders praxisgerechten Ausgestaltungsform der Erfindung bilden die zwischen einander gegenüberliegend angeordneten Schrägflächen und gegenüber der Auflagefläche abgewinkelten Randbereiche gemeinsam mit den Schrägflächen einen die Auflagefläche begrenzenden umlaufenden Vorsprung, sodass der Schüttgutbehälter in Richtung der beiden Raumachsen in der Auflageebene vor einer unerwünschten Verlagerung durch den allseitig umlaufenden Vorsprung geschützt sind. Dabei können mehrere nebeneinander angeordnete Transporthilfen für verschiedene Schüttgutbehälter je nach Anwendungszweck in abwechselnden Orientierungen angeordnet werden.

Vorzugsweise weist der abgewinkelte Randbereich in einem den Abwinkelungen benachbarten Abschnitt zumindest eine zwischen der ersten Abwinkelung und der zweiten Abwinkelung eingeschlossene, insbesondere kraftschlüssig fixierte Lasche auf, um so den gewünschten Kraftschluss zwischen dem abgewinkelten Randbereich und der Schrägfläche zu realisieren. Die Lasche ist hierbei in dem durch die drei Abwinkelungen gebildeten Hohlraum, insbesondere parallel zu der ersten Abwinkelung fixiert.

Eine weitere, ebenfalls besonders Erfolg versprechende Variante der Erfindung wird dadurch realisiert, dass die erste Rilllinie abschnittsweise durch zumindest eine insbesondere bogenförmige Ausstanzung in der zweiten Abwinkelung unterbrochen ist, welche einen mit der ersten Abwinkelung flächenbündigen Haltelasche insbesondere mit einer zu der Auflagefläche senkrechten Orientierung aufweist. Diese Haltelasche eignet sich in optimaler Weise zur umfangsseitigen Anlage gegen den Schüttgutbehälter, welcher dadurch noch besser gegen eine unerwünschte Verlagerung gesichert ist. Die Haltelasche ist dabei durch die Ausstanzung in der zweiten Abwinkelung gebildet, die dementsprechend die Orientierung der ersten Abwinkelung erhält.

Zusätzlich weist gemäß einer weiteren besonders bevorzugten Ausgestaltungsform die erste Abwinkelung zumindest eine dem Schüttgutbehälter abgewandte Ausstanzung zur stirnseitigen Anlage an eine Palette auf, sodass nicht nur die kraftschlüssige Verbindung der Transporthilfe mit dem Schüttgutbehälter, sondern darüber hinaus auch eine formschlüssige Verbindung mit der Palette oder einer sonstigen Unterlage erreicht wird. Hierdurch entsteht eine problemlos zu transportierende Verpackungseinheit.

Eine andere, ebenfalls besonders sinnvolle Ausgestaltungsform der Erfindung wird dann erreicht, wenn die Auflagefläche der Transporthilfe wahlweise zur Anlage gegen eine eine Standfläche des Behälters bildende Unterseite oder eine der Standfläche abgewandten Seite des Behälters als Deckel ausgeführt ist, sodass die Transporthilfen jeweils paarweise eine Unterlage und einen Deckel bilden. Diese können durch ein Zugmittel, beispielsweise ein Spannmittel, verbunden werden, wobei im Gegensatz zum Stand der Technik eine konvexe Auswölbung des Schüttgutbehälters oder eine Verlagerung des Schüttgutes innerhalb des Schüttgutbehälters ausgeschlossen ist.

Zusätzlich kann die als Deckel ausgeführte Auflagefläche mit Durchbrechungen für ein Hebemittel des Behälters ausgestattet sein, um so eine alternative Hebemöglichkeit des Schüttgutbehälters insbesondere auch ohne Verwendung einer Palette zu schaffen.

Besonders bevorzugt ist die Auflagefläche und/oder zumindest eine Abwinkelung mit einer reibungserhöhenden Oberflächenbeschaffenheit ausgestattet, um so das Abgleiten des Schüttgutbehälters auf der Transporthilfe zuverlässig zu verhindern.

Die erfindungsgemäße Aufgabe wird weiterhin noch mit einem Kartonzuschnitt für eine Transporthilfe dadurch gelöst, dass der Kartonzuschnitt drei parallele Rilllinien zwischen einem zumindest eine Stecklasche aufweisenden äußeren Rand und einer Auflagefläche, wobei die der Auflagefläche zugewandte erste Rilllinie durch zumindest einen Steckschlitz für eine jeweilige Stecklasche unterbrochen ist.

Die Erfindung lässt verschiedene Ausführungsformen zu. Zur weiteren Verdeutlichung ihres Grundprinzips ist eine davon in der Zeichnung dargestellt und wird nachfolgend beschrieben. Diese zeigt in
- Fig. 1: eine perspektivische Darstellung einer erfindungsgemäßen Transporthilfe von oben;
- Fig. 2: eine perspektivische Darstellung der Transporthilfe von unten;
- Fig. 3: eine perspektivische Darstellung eines für die Transporthilfe bestimmten Kartonzuschnittes in einer ersten Phase während des Falzens;
- Fig. 4: eine perspektivische Darstellung des Kartonzuschnittes in einer zweiten Phase während des Falzens;
- Fig. 5: eine Draufsicht auf den Kartonzuschnitt.

Die erfindungsgemäße Transporthilfe 1 für einen nicht gezeigten flexiblen Schüttgutbehälter wird nachstehend anhand der Figuren 1 bis 5 näher erläutert. Die Transporthilfe 1 besteht bevorzugt aus Karton oder anderen faltbaren Materialien und dient zur Transportsicherung des als ein flexibler Tragbeutel aus einem Kunststoffgewebe ausgeführten Schüttgutbehälters, wobei die Transporthilfe 1 hinsichtlich der Umfangsabmessungen mit dem Schüttgutbehälter im Wesentlichen übereinstimmt. Dadurch kann ein seitlicher Überstand vermieden werden. Die Transporthilfe 1 hat einen randseitigen, teilweise keilförmigen bzw. rampenförmigen Vorsprung 2, sodass der Schüttgutbehälter in seinem zentralen Bereich auf einer horizontalen Auflagefläche 3 und an zwei einander gegenüberliegenden Randbereichen auf einer Schrägfläche 4 als Stützfläche aufsteht. Hierdurch wird das in dem Schüttgutbehälter enthaltene Schüttgut infolge der schrägen Ebene durch eine in Richtung der Mitte der Transporthilfe 1 gerichtete Wirkkomponenten der Schwerkraft beaufschlagt und infolgedessen stabilisiert, sodass insbesondere eine unerwünschte seitliche Verlagerung sowie eine Auswölbung des Schüttgutbehälters verhindert wird. Die hierzu erforderliche Schrägfläche 4 wird durch einen zu einem prismatischen Hohlkörper gefalteten Abschnitt eines die Transporthilfe 1 bildenden, in Figur 5 gezeigten Kartonzuschnittes 5 geschaffen, dessen Randfläche durch drei Abwinkelung 6, 7, 8 erreicht wird, die zur einfachen Faltung durch Rilllinie 9, 10 verbunden sind. Hierzu weist die Transporthilfe 1 eine mit der ersten Abwinkelung 6 entlang der ersten Rilllinie 9 verbundene zweite Abwinkelung 7 auf, die ihrerseits entlang der zweiten Rilllinie 10 mit der dritten Abwinkelung 8 verbunden ist, welche flächig gegen die Auflagefläche 3 anliegt, wobei die Abwinkelungen 6, 7, 8 mit den benachbarten Abwinkelungen 6, 7, 8 jeweils einen spitzen Winkel einschließen. Um die nötige Stabilität der Schrägfläche 4 auch bei hohen Belastungen sicherzustellen, liegt die dritte Abwinkelung 8 mit einem der zweiten Rilllinie 10 abgewandten äußeren Randabschnitt 11 gegen die erste Abwinkelung 6 an, wobei drei Stecklaschen 12 der dritten Abwinkelung 8 jeweils in einen korrespondierenden Steckschlitz 13 in der ersten Abwinkelung 6 eingreifen. Auf diese Weise wird eine kraft- und formschlüssige Verbindung zwischen der ersten Abwinkelung 6 und der dritten Abwinkelung 8 erreicht, sodass der Vorsprung 2 im Vergleich zu den aus dem Stand der Technik bekannten Transporthilfen eine weitaus höhere Belastbarkeit aufweist. Um die Ladungssicherung noch weiter zu verbessern, ist die erste Rilllinie 9 abschnittsweise durch drei bogenförmige Ausstanzungen 14 in der zweiten Abwinkelung 7 unterbrochen, die somit als Bestandteil der ersten Abwinkelung 6 jeweils eine nach oben weisende, den Schüttgutbehälter umfangsseitig einschließende, als Rundlasche ausgeführte Haltlasche 15 senkrecht zu der Auflagefläche 3 bilden. Zusätzlich hat die erste Abwinkelung 6 zwei durch Ausstanzungen gebildete Haltenasen 16 zur Anlage an eine nicht gezeigte Palette, die gegenüber der Auflagefläche 3 der Transporthilfe 1 nach unten vorspringen und dadurch die Palette umfangsseitig einschließen. Die Schrägflächen 4 liegen einander paarweise gegenüber und sind symmetrisch ausgeführt, weisen also dieselbe Steigung auf. Zwischen den Schrägflächen 4 erstrecken sich gegenüber der Auflagefläche 3 hervorstehende Randbereiche 17, die dadurch gemeinsam mit den Schrägflächen 4 den die Auflagefläche 3 begrenzenden umlaufenden Vorsprung 2 bilden, wobei jeder Randbereich 17 in einem den Abwinkelungen 6, 7 benachbarten Abschnitt eine zwischen der ersten Abwinkelung 6 und der zweiten Abwinkelung 7 eingeschlossene und dadurch kraftschlüssig fixierte Lasche 18 aufweist. Zusätzlich hat auch der Randbereich 17 zwei durch Ausstanzungen gebildete, nach unten vorspringende Haltenasen 16 zur Anlage an die Palette.

Die in den Figuren 1 bis 4 gezeigte Transporthilfe 1 ist jeweils in einer Position als Unterlage gezeigt. In einer nicht dargestellten Deckelposition wird diese in umgedrehter Orientierung gegen einen oberen, eine Öffnung begrenzenden Rand des Schüttgutbehälters als Deckel aufgesetzt. Vorzugsweise werden jeweils zwei Transporthilfen 1 je Schüttgutbehälter verwendet und durch nicht gezeigte, handelsübliche Spannmittel verbunden bzw. umreift.

### BEZUGSZEICHENLISTE

- 1: Transporthilfe
- 2: Vorsprung
- 3: Auflagefläche
- 4: Schrägfläche
- 5: Kartonzuschnitt

- 6: Abwinkelung 1
- 7: Abwinkelung 2
- 8: Abwinkelung 3
- 9: Rillinie 1 - 2
- 10: Rillinien 2 - 3

- 11: Randabschnitt
- 12: Stecklaschen
- 13: Steckschlitz
- 14: Ausstanzung
- 15: Haltlasche

- 16: Haltenase
- 17: Randbereich
- 18: Lasche

## Patentansprüche

1. Eine insbesondere aus Karton hergestellte Transporthilfe (1) zur Transportsicherung eines flexiblen Schüttgutbehälters, wobei die Transporthilfe (1) einen randseitigen Vorsprung (2) mit einer Abwinkelung (6, 7, 8) und eine Auflagefläche (3) für den Schüttgutbehälter aufweist, **dadurch gekennzeichnet, dass** der Vorsprung (2) eine mit der ersten Abwinkelung (6) entlang einer ersten Rilllinie (9) verbundene zweite Abwinkelung (7) aufweist, die mit der ersten Abwinkelung (6) einen spitzen Winkel einschließt und dadurch eine Schrägfläche (4) als Auflagefläche (3) bildet.

2. Transporthilfe (1) nach Anspruch 1, **dadurch gekennzeichnet, dass** die zweite Abwinkelung (6) entlang einer zweiten Rilllinie (10) mit einer dritten Abwinkelung (8) verbunden ist, welche mit einem der zweiten Rilllinie (10) abgewandten äußeren Randabschnitt (11) gegen die erste Abwinkelung (6) und/oder die Auflagefläche (3) anliegt.

3. Transporthilfe (1) nach den Ansprüchen 1 oder 2, **dadurch gekennzeichnet, dass** der äußere Randbereich (11) der dritten Abwinkelung (8) zumindest eine Stecklasche (12) aufweist, welche in einen Steckschlitz (13) in der ersten Abwinkelung (6) eingreift.

4. Transporthilfe (1) nach zumindest einem der vorhergehenden Ansprüche, **dadurch gekennzeichnet, dass** mehrere durch eine jeweilige zweite Abwinkelung (7) gebildete Schrägflächen (4) paarweise einander gegenüberliegend angeordnet und symmetrisch ausgeführt sind.

5. Transporthilfe (1) nach zumindest einem der vorhergehenden Ansprüche, **dadurch gekennzeichnet, dass** die erste Rilllinie (9) und die zweite Rilllinie (10) parallel zueinander verlaufen.

6. Transporthilfe (1) nach zumindest einem der vorhergehenden Ansprüche, **dadurch gekennzeichnet, dass** zwischen einander gegenüberliegend angeordneten Schrägflächen (4) und gegenüber der Auflagefläche (3) abgewinkelte Randbereiche (17) gemeinsam mit den Schrägflächen (4) den die Auflagefläche (3) begrenzenden umlaufenden Vorsprung (2) bilden.

7. Transporthilfe (1) nach Anspruch 6, **dadurch gekennzeichnet, dass** der abgewinkelte Randbereich (17) in einem den Abwinkelungen (6, 7) benachbarten Abschnitt zumindest eine zwischen der ersten Abwinkelung (6) und der zweiten Abwinkelung (7) eingeschlossene, insbesondere kraftschlüssig fixierte Lasche (18) aufweist.

8. Transporthilfe (1) nach zumindest einem der vorhergehenden Ansprüche, **dadurch gekennzeichnet, dass** die erste Rilllinie (9) abschnittsweise durch zumindest eine insbesondere bogenförmige Ausstanzung (14) in der zweiten Abwinkelung (7) unterbrochen ist, welche eine mit der ersten Abwinkelung (6) flächenbündige Haltelasche (15) aufweist.

9. Transporthilfe (1) nach zumindest einem der vorhergehenden Ansprüche, **dadurch gekennzeichnet, dass** die Auflagefläche (3) der Transporthilfe (1) wahlweise zur Anlage gegen eine eine Standfläche des Schüttgutbehälters bildende Unterseite oder eine der Standfläche abgewandten Seite des Schüttgutbehälters als Deckel ausgeführt ist.

10. Transporthilfe (1) nach Anspruch 9, **dadurch gekennzeichnet, dass** die als Deckel ausgeführte Auflagefläche (3) mit Durchbrechungen für ein Hebemittel des Schüttgutbehälters ausgestattet ist.

11. Transporthilfe (1) nach zumindest einem der vorhergehenden Ansprüche, **dadurch gekennzeichnet, dass** die Auflagefläche (3) und/oder die Schrägfläche (4) mit einer reibungserhöhenden Oberflächenbeschaffenheit ausgestattet ist.

12. Kartonzuschnitt (5) für eine Transporthilfe (1) nach zumindest einem der vorhergehenden Ansprüche, **dadurch gekennzeichnet, dass** der Kartonzuschnitt (5) drei parallele Rilllinien (9, 10) zwischen einem zumindest eine Stecklasche (12) aufweisenden äußeren Randabschnitt (11) und einer Auflagefläche (3), wobei die der Auflagefläche (3) zugewandte erste Rilllinie durch zumindest einen Steckschlitz (13) für eine jeweilige Stecklasche (12) unterbrochen ist.
